# EUROPÄISCHE PATENTSCHRIFT

(11) **EP 1 592 323 B1**
(45) Veröffentlichungstag und Bekanntmachung des Hinweises auf die Patenterteilung: **14.12.2011**
(21) Anmeldenummer: 04708328.2
(22) Anmeldetag: 05.02.2004
(51) Int. Cl.: A47B 88/08, A47B 88/14

(54) **TELESKOPSCHIENENANORDNUNG UND DAMIT AUSGESTATTETES KÄLTEGERÄT**
TELESCOPIC RAIL ARRANGEMENT AND REFRIGERATOR PROVIDED THEREWITH
ENSEMBLE DE RAILS TELESCOPIQUES ET APPAREIL FRIGORIFIQUE POURVU D'UN TEL ENSEMBLE

(30) Priorität: 05.02.2003 DE 10304670
(43) Veröffentlichungstag der Anmeldung: 09.11.2005
(73) Patentinhaber: BSH Bosch und Siemens Hausgeräte GmbH, 81739 München (DE)
(72) Erfinder: KENTNER, Wolfgang, 89365 Röfingen (DE); LAIBLE, Karl-Friedrich, 89129 Langenau (DE)
(86) Internationale Anmeldenummer: PCT/EP2004/001070
(87) Internationale Veröffentlichungsnummer: WO 2004/069004

(56) Entgegenhaltungen:
- CH-A- 334 983
- DE-A- 2 324 515
- DE-U- 29 817 743
- US-A- 4 272 139
- US-B1- 6 367 899

## Beschreibung

Die vorliegende Erfindung betrifft eine Teleskopschienenanordnung mit zwei Schienen, die im Querschnitt einen Boden und zwei von dem Boden abstehende, einen Kanal begrenzende Stege aufweisen und ein im Kanal der jeweils anderen Schiene längsbewegliches Eingreifelement tragen.

Derartige Teleskopschienen werden vielfach eingesetzt, um Gegenstände wie etwa Schubladen leicht beweglich und geradlinig verschiebbar zu führen. Die Schienen derartiger Anordnungen sind meist aus einem kräftigen Blech gebogene Profile. Es ist schwierig, den Querschnitt dieser Profile so auf Millimeterbruchteile genau zu formen, dass das Eingreifelement weitgehend spielfrei darin geführt ist. Eine spielhaltige Führung bewirkt jedoch, dass eine ungewollte Schwenkbeweglichkeit der Schienen relativ zueinander um so weiter zunimmt, je weiter diese auseinandergezogen werden. Als weiter spielbegünstigend kommt hinzu, wenn die Schubladen mit den Teleskopschienen nicht fest anhand einer Schraubverbindung sondern leicht lösbar mit diesen verbunden sind. Dadurch wird auch die Halterung eines von den Teleskopschienen getragenen Gegenstandes in Bezug auf einen Rahmen, an dem die Teleskopschienen gehalten sind, um so unsicherer je weiter die Schienen auseinandergezogen sind, was derartige Teleskopschienenanordnungen bislang für einige Anordnungen unattraktiv gemacht hat. So wäre es z.B. an sich wünschenswert, Kühlgutträger in Kühlschränken ausziehbar zu machen, um so eine leichte Erreichbarkeit auch von Gegenständen zu gewährleisten, die in einem vollen Kühlschrank nahe an der Rückwand abgestellt sind. Will man einen solchen Kühlgutträger herausziehbar gestalten, so ist eine exakte Führung erforderlich, um eine ruckfreie Bewegung gewährleisten zu können, bei der keine auf den Träger abgestellten Träger umfallen. Teleskopschienen mit der hierfür erforderlichen Präzision zu fertigen, ist kostspielig.

Aufgabe der vorliegenden Erfindung ist, eine Teleskopschienenanordnung, die preiswert herstellbar ist und trotzdem eine exakte Führung gewährleistet, und ein mit einer solchen Teleskopschienenanordnung ausgestattetes Kältegerät zu schaffen. Die Aufgabe wird gelöst durch eine Teleskopschienenanordnung mit den Merkmalen des Anspruchs 1 bzw. ein Kältegerät mit den Merkmalen des Anspruchs 8.

Indem wenigstens eine, besser noch beide Schienen mit einem Pufferkörper versehen werden, der einem der Stege der anderen Schiene zugewandt ist, kann die horizontale Schwenkbewegungsfreiheit der Schienen im weit ausgezogenen Zustand sehr wirksam eingeschränkt werden, ohne dass dies zu einer spürbaren Steigerung der Kosten der Teleskopschienenanordnung führt und ohne dass sich deren Laufwiderstand merklich erhöht.

Die Wirksamkeit eines solchen Pufferkörpers ist am größten, wenn er jeweils am gleichen Ende der Schiene wie deren Eingreifelement befestigt ist. Während die Schienen üblicherweise aus Metall bestehen, ist der Pufferkörper vorzugsweise aus einem Kunststoff geformt.

Vorzugsweise hat der Pufferkörper einen dem Steg der jeweils anderen Schiene zugewandten Kopf zum Begrenzen der Schwenkbewegungsfreiheit der letzteren und einen in einer Bohrung der einen Schiene befestigten Stiel. Im einfachsten Falle ist der Stiel so weit in die Bohrung eingepresst, dass der Kopf die Umgebung der Bohrung unmittelbar berührt; es könnte jedoch auch eine individuell justierbare Teleskopschienenanordnung geschaffen werden, indem als Pufferkörper eine Kunststoffschraube verwendet wird, die in ein Innengewinde der Bohrung eingeschraubt ist.

Das Eingreifelement ist vorzugsweise eine Rolle.

Wenigstens einer der Stege hat vorzugsweise eine dem Boden gegenüberliegende Krempe, die dazu dient, das Eingreifelement der jeweils anderen Schiene zu hintergreifen und die Schienen so daran zu hindern, sich voneinander zu lösen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines Innenbehälters eines Kältegeräts mit an den Seitenwänden gehalterten Teleskopschienen gemäß der Erfindung;
- Fig.2: eine zu Fig. 1 analoge Ansicht des Innenbehälters mit an den Teleskopschienen montierten Kühlgutträgern;
- Fig. 3: eine perspektivische Ansicht einer Teleskopschienenanordnung gemäß der Erfindung in weit ausgezogenem Zustand;
- Fig. 4: einen horizontalen Längsschnitt durch die Teleskopschienen der Anordnung in einem voneinander getrennten Zustand;
- Fig. 5: einen Schnitt analog dem der Fig. 4 durch die zwei Schienen im ineinandergreifenden, zusammengezogenen Zustand;
- Fig. 6: einen Schnitt durch die zwei Schienen im auseinandergezogenen Zustand; und
- Fig. 7: vergleichend die horizontale Schwenkbewegungsfreiheit der erfindungsgemäßen Teleskopschienenanordnung und einer herkömmlichen Anordnung.

Fig. 1 zeigt eine perspektivische Ansicht von Teilen eines Innenbehälters 1 eines Kältegeräts, das mit Teleskopschienenanordnungen gemäß der Erfindung ausgestattet ist. An den Seiten des Innenbehälters 1 sind jeweils paarweise in unterschiedlichen Höhen vordere bzw. hintere Befestigungselemente 2, 3 angebracht, die jeweils zu zweit eine Teleskopschienenanordnung 4 tragen. Die Teleskopschienenanordnungen 4 dienen zur Halterung von herausziehbaren Kühlgutträgern 5, wie in Fig. 2 gezeigt.

Fig. 3 zeigt eine erfindungsgemäße Teleskopschienenanordnung in perspektivischer Ansicht, im auseinandergezogenen Zustand. Die Anordnung umfasst zwei Schienen 6, 7 wobei die mit Rasthaken 8 versehene Schiene 6 vorgesehen ist, um in die Befestigungselemente 2 bzw. 3 eingreifend am Innenbehälter 1 fest montiert zu werden, und die bewegliche Schiene 7 eine Auflage für einen Kühlgutträger bildet. Ein am hinteren Ende der beweglichen Schiene 7 aufragender Finger 17 dient zur Verrastung des Kühlgutträgers.

Beide Schienen 6, 7 sind aus einem starken Blechprofil hergestellt, dessen Querschnitt bei beiden Schienen der gleiche ist. Dieses Profil umfasst jeweils einen in Einbaulage der Schienen 6, 7 vertikalen Boden 9 und zwei rechtwinklig von dem Boden 9 abstehende Stege 10, 11. Boden 9 und Stege 10, 11 begrenzen jeweils auf drei Seiten einen Führungskanal 12, in den jeweils eine an der anderen Schiene drehbar befestigte Rolle 13 als Führungselement eingreift. Der Steg 10 jeder Schiene greift ebenfalls in den Führungskanal 12 der jeweils anderen Schiene ein. Der Steg 11 ist jeweils durch eine einwärts gerichtete Krempe 14 verlängert, der die Rolle 13 der jeweils anderen Schiene hintergreift und so die Querbeweglichkeit der Rolle im Führungskanal begrenzt und ein Auseinanderfallen der Teleskopschienenanordnung verhindert. Das Zusammenfügen der zwei Schienen geschieht, indem sie in Längsrichtung ineinandergeschoben werden und anschließend ein elastischer Kunststoffpuffer 15 am vorderen Ende der beweglichen Schiene 7 eingerastet wird.

Fig. 4 zeigt einen leicht schematisierten horizontalen Längsschnitt durch die Schienen 6, 7 in einem voneinander getrennten Zustand. Beide Schienen tragen jeweils eine Rolle 13 an einem Ende, wobei der Steg 10 jeweils in Höhe der Rolle 13 unterbrochen ist, so dass die Rolle 13 vertikal über den Rand des Bodens 9 hinausreichen und auf dem Steg 11 der jeweils anderen Schiene zwischen Boden 9 und Krempe 14 geführt abrollen kann. Dabei muss der Steg 11 geringfügig breiter sein als die Rolle 13, damit diese nicht zwischen Boden 9 und Krempe 14 stecken bleibt, allerdings beeinträchtigt jegliches seitliche Spiel der Rolle 13 die seitliche Stabilität der Führung.

Zwischen der Rolle 13 und dem der Rolle benachbarten Ende jeder Schiene 6, 7 ist in eine Bohrung 16 des Bodens 9 ein Puffer 15 aus einem geschmeidigen, gegen Reibverschleiß wenig empfindlichen Kunststoffmaterial wie etwa Polyester oder Polytetrafluorethylen eingefügt. Wie insbesondere in der perspektivischen Ansicht der Schiene 6 in Fig. 3 zu erkennen, liegt die Bohrung 16 näher am Steg 11 als die Achse der an der gleichen Schiene montierten Rolle 13, so dass für die Unterbringung des Puffers 15 nur ein geringer Überstand der Schiene 6 bzw. 7 über die Rolle 13 hinaus erforderlich ist.

Der Puffer 15 hat eine Gestalt ähnlich der einer kurzen Schraube mit einem in den Führungskanal 12 hineinragenden Kopf und einem in der Bohrung 16 gehaltenen Stiel. Der Stiel kann eine einfache Zylinderform haben und in der Bohrung 16 durch Pressung gehalten sein; es ist aber auch denkbar, die Bohrung 16 mit einem Innengewinde zu versehen und als Puffer 15 eine Schraube aus Kunststoff zu verwenden.

Fig. 5 zeigt die zwei Schienen 6, 7 in einem Schnitt analog dem der Fig. 4, allerdings in zusammengefügten Zustand. Die Rolle 13 jeder Schiene 6, 7 greift mit einem gewissen seitlichen Spiel zwischen den Boden 9 und die Krempe 14 der jeweils anderen Schiene 7 bzw. 6 ein, wobei dieser Sachverhalt nur für die Rolle 13 der Schiene 7 zu sehen ist, da der Steg 11 der Schiene 7 in der Darstellung weggeschnitten ist. Der Puffer 15 jeder Schiene 6, 7 liegt dem Steg 10 der jeweils anderen Schiene 7, 6 gegenüber, wobei das Spiel zwischen Puffer und Steg kleiner als das der Rolle 13 ist und im Extremfall auch Null sein kann.

Fig. 6 zeigt die gleichen zwei Schienen in einem nahezu maximal ausgezogenen Zustand. Der maximal ausgezogene Zustand entspräche einer Berührung der zwei Rollen 13. In dieser ausgezogenen Stellung hat die Teleskopschienenanordnung eine größere Schwenkbewegungsfreiheit in der horizontalen Ebene (um eine auf der Ebene der Figur senkrechte Achse) als im eingefahrenen Zustand der Fig. 5, da der Abstand zwischen den die Schwenkbewegungsfreiheit begrenzenden Puffern 15 bzw. Rollen 13 gering ist.

Fig. 7 veranschaulicht die Grenzen der Schwenkbewegungsfreiheit bei einer Drehung der Schiene 7 im Uhrzeigersinn. Der Verlauf des Bodens 9 der Schiene 7, der der in Fig. 6 gezeigten parallelen Orientierung der Schienen zueinander entspricht, ist in Fig. 7 als strichpunktierte Linie dargestellt. Aus dieser Orientierung heraus ist die Schiene 7 geringfügig auslenkbar, bis ihre Rolle 13 an die Innenseite der Krempe 14 der Schiene 6 stößt und ihr Steg 10 gegen den Puffer 15 der Schiene 6 stößt. Würde der Puffer 15 fehlen, so wäre die Grenze der Schwenkbewegungsfreiheit erst erreicht, wenn die Rolle 13 der Schiene 7 gegen die Krempe 14 der Schiene 6 und gleichzeitig die Rolle 13 der Schiene 6 gegen den Boden 9 der Schiene 7 stößt. Dies entspräche der in Fig. 7 als punktierter Umriss 7' dargestellten Stellung der Schiene 7. Wie man sieht, erreicht der erfindungsgemäße Teleskopschienenmechanismus mit minimalem Kostenaufwand eine deutlich verbesserte Präzision der Führung.

## Patentansprüche

1. Teleskopschienenanordnung mit zwei Schienen (6, 7), die im Querschnitt einen Boden (9) und zwei von dem Boden (9) abstehende, einen Kanal (12) begrenzende Stege (10, 11) aufweisen und ein im Kanal (12) der jeweils anderen Schiene (7, 6) längsbewegliches Eingreifelement (13) tragen, **dadurch gekennzeichnet, dass** wenigstens eine der Schienen (6, 7) einen Pufferkörper (15) trägt, der einem der Stege (10) der anderen Schiene (7, 6) zugewandt ist, wodurch die horizontale Schwenkbewegungsfreiheit der Schienen (7, 6) im weit ausgezogenen Zustand sehr wirksam eingeschränkt wird.

2. Teleskopschienenanordnung nach Anspruch 1, **dadurch gekennzeichnet, dass** auch die andere Schiene (7, 6) einen Pufferkörper (15) trägt, der einem der Stege (10) der einen Schiene (6, 7) zugewandt ist.

3. Teleskopschienenanordnung nach Anspruch 1 oder 2, **dadurch gekennzeichnet**, das Eingreifelement (13) und der Pufferkörper (15) jeweils an einem gleichen Ende der Schiene (6, 7) befestigt sind.

4. Teleskopschienenanordnung nach einem der vorhergehenden Ansprüche, **dadurch gekennzeichnet, dass** die Schienen (6, 7) aus Metall und der Pufferkörper (15) aus einem Kunststoff bestehen.

5. Teleskopschienenanordnung nach einem der vorhergehenden Ansprüche, **dadurch gekennzeichnet, dass** der Pufferkörper (15) einen dem Steg (10) zugewandten Kopf und einen in einer Bohrung (16) der Schiene (6, 7) befestigten Stiel aufweist.

6. Teleskopschienenanordnung nach einem der vorhergehenden Ansprüche, **dadurch gekennzeichnet, dass** das Eingreifelement (13) eine Rolle ist.

7. Teleskopschienenanordnung nach einem der vorhergehenden Ansprüche, **dadurch gekennzeichnet, dass** wenigstens einer der Stege (11) einer Schiene (6, 7) eine deren Boden (9) gegenüberliegende Krempe (14) trägt.

8. Kältegerät mit wenigstens einem verschiebbaren Kühlgutträger (5), **dadurch gekennzeichnet, dass** der Kühlgutträger (5) durch eine Teleskopschienenanordnung (4) nach einem der vorhergehenden Ansprüche gehalten ist.

9. Kältegerät nach Anspruch 7, **dadurch gekennzeichnet, dass** der Kühlgutträger (5) auf zwei Teleskopschienenanordnungen (4) aufgelegt ist.

## Claims

1. Telescopic rail arrangement comprising two rails (6, 7) which in cross-section have a base (9) and two webs (10, 11) extending from the base (9) and bounding a channel (12) and which carry an engagement element (13) longitudinally movable in the channel (12) of the respective other rail (7, 6), **characterised in that** at least one of the rails (6, 7) carries a buffer body (15) facing one of the webs (10) of the other rail (7, 6), whereby the freedom for horizontal pivot movement of the rails (7, 6) is very effectively limited in the state of far extension.

2. Telescopic rail arrangement according to claim 1, **characterised in that** the other rail (7, 6) also carries a buffer body (15) facing one of the webs (10) of the one rail (6, 7).

3. Telescopic rail arrangement according to claim 1 or 2, **characterised in that** the engagement element (13) and the buffer body (15) are each fastened to the same end of the rail (6, 7).

4. Telescopic rail arrangement according to any one of the preceding claims, **characterised in that** the rails (6, 7) consist of metal and the buffer body (15) of a plastics material.

5. Telescopic rail arrangement according to any one of the preceding claims, **characterised in that** the buffer body (15) has a head facing the web (10) and a post fastened in a bore (16) of the rail (6, 7).

6. Telescopic rail arrangement according to any one of the preceding claims, **characterised in that** the engagement element (13) is a roller.

7. Telescopic rail arrangement according to any one of the preceding claims, **characterised in that** at least one of the webs (11) of a rail (6, 7) carries a flange (14) opposite the base (9) thereof.

8. Refrigerating appliance with at least one displaceable carrier (5) for stock to be cooled, **characterised in that** the carrier (5) for stock to be cooled is held by a telescopic rail arrangement (4) according to any one of the preceding claims.

9. Refrigerating appliance according to claim 7, **characterised in that** the carrier (5) for stock to be cooled is placed on two telescopic rail arrangements (4).

## Revendications

1. Agencement de rails télescopiques comprenant deux rails (6, 7) qui, en section transversale, présentent un fond (9) et deux nervures (10, 11) délimitant un canal (12) et dépassant du fond (9), et portent un élément de prise (13) déplaçable longitudinalement dans le canal (12) de l'autre rail respectif (7, 6), **caractérisé en ce qu'**au moins un des rails (6, 7) porte un corps tampon (15) qui est tourné vers l'une des nervures (10) de l'autre rail (7, 6), sur quoi la liberté de mouvement de pivotement horizontal des rails (7, 6) est restreinte de manière très efficace à l'état largement sorti.

2. Agencement de rails télescopiques selon la revendication 1, **caractérisé en ce que** l'autre rail (7, 6) porte aussi un corps tampon (15) qui est tourné vers l'une des nervures (10) de l'un des rails (6, 7).

3. Agencement de rails télescopiques selon la revendication 1 ou 2, **caractérisé en ce que** l'élément de prise (13) et le corps tampon (15) sont respectivement fixés sur une même extrémité du rail (6, 7).

4. Agencement de rails télescopiques selon l'une quelconque des revendications précédentes, **caractérisé en ce que** les rails (6, 7) sont constitués de métal et **en ce que** le corps tampon (15) est constitué d'une matière plastique.

5. Agencement de rails télescopiques selon l'une quelconque des revendications précédentes, **caractérisé en ce que** le corps tampon (15) présente une tête tournée vers la nervure (10) et un manche fixé dans un trou (16) du rail (6, 7).

6. Agencement de rails télescopiques selon l'une quelconque des revendications précédentes, **caractérisé en ce que** l'élément de prise (13) est un galet.

7. Agencement de rails télescopiques selon l'une quelconque des revendications précédentes, **caractérisé en ce que** l'au moins une nervure (11) d'un rail (6, 7) porte un crampon (14) opposé au fond (9) de ce rail.

8. Appareil frigorifique comprenant au moins un support déplaçable (5) pour produits à réfrigérer, **caractérisé en ce que** le support (5) pour produits à réfrigérer est maintenu par un agencement de rails télescopiques (4) selon l'une quelconque des revendications précédentes.

9. Appareil frigorifique selon la revendication 7, **caractérisé en ce que** le support (5) pour produits à réfrigérer est posé sur deux agencements de rails télescopiques (4).
